# FASCICULE DE BREVET EUROPEEN

(11) **EP 0 689 221 B1**
(45) Date de publication et mention de la délivrance du brevet: **29.08.2001**
(21) Numéro de dépôt: 95401289.4
(22) Date de dépôt: 02.06.1995
(51) Int. Cl.: H01H 50/04, H01R 13/627, H01R 13/74

(54) **Dispositif formant socle d'enfichage de relais électrique**
Aufstecksockel für elektrisches Relais
Plug-in socket for electrical relay

(30) Priorité: 24.06.1994 FR 9407841
(43) Date de publication de la demande: 27.12.1995
(73) Titulaire: CONNECTEURS ELECTRIQUES DEUTSCH, 27000 Evreux Cédex 09 (FR)
(72) Inventeur: Alibert, Jean-Luc, F-27000 Evreux (FR)
(74) Mandataire: Laget, Jean-Loup

(56) Documents cités:
- DE-C- 4 202 849
- FR-A- 2 153 752
- US-A- 3 244 941
- US-A- 5 238 426

## Description

L'invention est relative à un dispositif formant socle d'enfichage de relais électrique. Un tel dispositif est décrit par exemple dans US-A-3 244 941.

On utilise habituellement dans le domaine aéronautique des panneaux de commande électrique comportant une pluralité de relais électriques situés sur un côté du panneau et enfichés chacun dans un socle correspondant par liaison mécanique démontable. Plus précisément; pour réaliser ce montage de relais électriques, on effectue tout d'abord des perçages et une découpe de contours normalisés dans un panneau d'épaisseur prédéterminée ; on introduit un socle d'enfichage pourvu de colonnettes de fixation par l'arrière ou l'avant du panneau à travers lesdits perçages et ladite découpe de manière que lesdites colonnettes dépassent des perçages ; en maintenant le socle en place, on introduit des rondelles sur les colonnettes, avant de solidariser celles-ci au panneau par vissage d'écrous à un couple prédéterminé ; on enfiche ensuite le relais électrique sur le socle de manière que les pattes percées de fixation du relais soient positionnées sur lesdites colonnettes ; enfin, on introduit d'autres rondelles sur les colonnettes et on réalise la solidarisation du relais au socle et au panneau par vissage d'autres écrous à un couple prédéterminé.

Ce procédé de fixation est efficace, mais il conduit à une mise en oeuvre relativement longue résultant des positionnements successifs des rondelles et des vissages successifs des écrous, et il présente un risque important pour la fiabilité de fonctionnement en cas de perte de ces rondelles ou écrous susceptibles de provoquer des court-circuits ou des mises à la masse indésirables.

L'invention a pour but de perfectionner la technologie d'implantation des panneaux de commande électrique, en simplifiant la mise en oeuvre de la fixation des socles sur les panneaux électriques et en supprimant les risques de pertes de pièces détachées ou de petits objets métalliques, grâce à l'utilisation d'un nouveau dispositif formant socle d'enfichage.

L'invention a pour objet un dispositif formant socle d'enfichage de relais électrique à travers une ouverture d'un panneau, du type comportant deux embouts équipés de moyens de solidarisation et disposés de part et d'autre d'un corps muni de logements formant connecteurs électriques femelles, caractérisé en ce que le dispositif comporte des pattes élastiques d'encliquetage flexibles entre deux positions, dont la première correspond à un retrait élastique des pattes vers le centre du corps, et dont la deuxième correspond à un écartement entre lesdites pattes sensiblement égal à l'écartement de deux faces du relais électrique à enficher, et en ce que les moyens de solidarisation équipant les embouts du dispositif coopèrent avec des moyens de solidarisation complémentaires du relais électrique rendus imperdables par rapport audit relais.

Selon d'autres caractéristiques de l'invention:
- les pattes élastiques présentent un rebord formant bec d'encliquetage disposé en position d'encliquetage avec un jeu prédéterminé par rapport à la face correspondante du panneau ;
- les pattes élastiques comportent un plan incliné déterminé pour provoquer le retrait élastique des pattes lors de l'insertion du dispositif à travers l'ouverture correspondante du panneau ;
- les pattes élastiques sont maintenues écartées en position de verrouillage par le relais électrique lors de la présentation du relais électrique en position d'accostage ;
- les pattes élastiques sont délimitées par des rainures verticales non débouchantes pratiquées dans le corps ;
- des pattes élastiques se rejoignent au-dessus d'un embout;
- les pattes élastiques sont évidées au moins partiellement;
- l'évidement au moins partiel des pattes élastiques est prévu pour le passage d'un manchon formant entretoise solidaire du relais électrique ;
- le socle est constitué de deux parties assemblées, la première partie comprenant un bloc central et des pattes élastiques d'encliquetage, la deuxième partie comprenant un berceau conformé pour recevoir la première partie ;
- le berceau présente deux surfaces latérales destinées à constituer des surfaces d'appui pour les pattes;
- le berceau présente une surface de fond destinée à recevoir la première partie, leur fixation réciproque étant assurée par soudage ou collage ;
- les moyens de solidarisation sont des taraudages ou des inserts taraudés rapportés ;
- des pions d'indexage sont prévus pour la mise en place du socle dans une ouverture de panneau susceptible de recevoir une série de socles ;
- les pions d'indexage sont disposés sur les embouts du socle, pour coopérer avec des orifices du panneau ;
- les pions d'indexage sont disposés latéralement, dans une zone correspondant à l'épaisseur du panneau, pour coopérer avec des trous oblongs disposés latéralement à l'ouverture du panneau.

L'invention sera mieux comprise grâce à la description qui va suivre donnée à titre d'exemple non limitatif en référence aux dessins annexés, dans lesquels :
Les figures 1A à 1C représentent respectivement et schématiquement une vue avec coupe longitudinale partielle selon la ligne A-A de la figure C, une vue selon la flèche B de la figure 1A et une vue selon la flèche C de la figure 1A ;
La figure 2 représente schématiquement en coupe longitudinale partielle un premier mode de réalisation d'un dispositif selon l'invention monté sur un panneau.
La figure 3 représente schématiquement en coupe longitudinale partielle un dispositif selon l'invention avec un relais en position d'accostage.
La figure 4 représente schématiquement en coupe longitudinale partielle un dispositif selon l'invention en position de fixation, avec un relais complètement enfiché.
La figure 5 représente schématiquement en perspective, un deuxième mode de réalisation d'un dispositif selon l'invention.
La figure 6 représente un panneau susceptible de recevoir une série de dispositifs selon l'invention, correspondant à un troisième mode de réalisation.
La figure 7 est une vue en élévation du dispositif de la figure 6.
La figure 8 représente un panneau susceptible de recevoir une série de dispositifs selon l'invention, correspondant à un quatrième mode de réalisation.
La figure 9 est une vue en élévation du dispositif de la figure 8.

En référence à la figure 1, un dispositif selon l'invention comporte un corps 1 muni de logements 2 formant connecteurs électriques femelles aptes à coopérer avec les connecteurs mâles ou fiches d'un relais électrique non représenté, de manière à réaliser l'enfichage électrique du relais électrique et la solidarisation mécanique audit corps et à un panneau de montage non représenté.

Aux extrémités du corps 1, deux embouts 3 et 4 comportent des taraudages 5 et 6 ou des inserts rapportés formant taraudage, ou un système à baïonnette, ou un système de blocage à quart de tour, ou un système push-pull. De part et d'autre de chaque embout 3 ou 4 en se rejoignant au-dessus de celui-ci, une paire de pattes d'encliquetage 7a, 7b ou 8a, 8b flexibles est disposée de manière à former une rainure d'encliquetage 9 ou 10 dont la hauteur est supérieure à l'épaisseur du panneau de réception.

Les pattes flexibles 7a, 7b, 8a, 8b sont délimitées par des rainures verticales 11 non débouchantes orientées longitudinalement et transversalement par rapport au corps 1, et présentent des ergots 12 surplombant les rainures 9 et 10.

Le débattement fonctionnel des pattes élastiques est limité par deux plans de guidage solidaires du socle, de manière que lesdites pattes travaillent, toujours dans des limites fonctionnelles optimales.

Chaque ergot 12 comporte un plan incliné 13 d'engagement, une surface plane 14 et un rebord 15 formant bec d'encliquetage. Les plans inclinés se rejoignent au-dessus de chaque embout 3 ou 4 et sont interrompus au voisinage de l'axe longitudinal médian par un évidement cylindrique 16 sensiblement coaxial à l'alésage 5 ou 6. L'évidement 16 est prévu pour le passage d'un manchon 36 qui sera décrit ci-après.

De manière analogue, les plans 14 sont interrompus au voisinage de l'axe longitudinal médian par ledit évidement cylindrique 16 selon une intersection comportant deux segments de génératrices verticales.

En référence aux figures 2 à 4, le dispositif selon l'invention est inséré à travers une découpe normalisée d'un panneau 20, de manière que les taraudages ou inserts 5 et 6 soient sensiblement coaxiaux aux perçages 21 et 22 du panneau 20.

Avantageusement, les inserts 5, 6 font saillie au dessus de la face supérieure des embouts 3, 4, en présentant éventuellement un rétrécissement dans le plan de cette face supérieure pour assurer in indexage en pénétrant dans les perçages 21, 22 du panneau 20.

Cette insertion s'obtient par simple poussée dans le sens de la flèche 19 : ce mouvement de poussée provoque le retrait élastique des pattes élastiques 7a, 7b, 8a, 8b vers le centre du corps 1 en raison de l'action de l'ouverture du panneau 20 sur les plans inclinés 13 des pattes élastiques 7a, 7b, 8a, 8b, puis le glissement des plans verticaux 14 sur les bords de ladite ouverture du panneau 20, et enfin le verrouillage par retour élastique des pattes 7a, 7b, 8a, 8b et des rebords 15 formant bec d'encliquetage au-dessus des bords correspondants de l'ouverture.

Dans la position d'insertion maximale de la figure 2, un jeu j est prévu entre le rebord 15 d'encliquetage et la surface supérieure en regard du panneau 20 ; le jeu j permet le montage sur des panneaux d'épaisseur variable dans une faible plage de variation, et garantit effectivement le bon encliquetage et le bon verrouillage des pattes élastiques 7a, 7b, 8a, 8b dans l'ouverture découpée dans le panneau 20, même en présence d'impuretés ou de poussières.

Après avoir encliqueté le dispositif selon l'invention dans l'ouverture du panneau 20, on présente le relais 30 muni de pattes de fixation 31 en position d'accostage sur la figure 3.

Dans cette position, au début de la pénétration des fiches mâles 32 dans les connecteurs électriques femelles 2 du corps 1, le relais maintient par ses faces latérales 30a et 30b les pattes élastiques 7a, 7b, 8a, 8b en position de verrouillage.

On prévoit à cet effet que l'écartement entre les pattes 7a, 7b d'une part et les pattes 8a, 8b d'autre part corresponde sensiblement à la largeur du relais 30. Cette disposition empêche la libération du dispositif selon l'invention hors de l'ouverture du panneau 20 : en effet, l'enfichage complet des connecteurs électriques nécessite une poussée importante dans le sens opposé à la flèche 19 de la figure 2 et cette poussée pourrait provoquer le déverrouillage du dispositif par retrait élastique des pattes 7a, 7b, 8a, 8b vers le centre du corps 1, si ces pattes n'étaient pas maintenues écartées en position de verrouillage par les faces latérales 30a, 30b du relais électrique 30.

La poussée d'enfichage repousse le corps 1 vers le bas, de sorte que le jeu j précité qui apparaissait au-dessus du panneau 20 sur la figure 2 se retrouve au-dessous du panneau 20 sur la figure 3.

Ainsi, les pattes élastiques en position d'écartement sont en appui sur la face du panneau par leurs rebords 15 formant bec de verrouillage, et sont auto-verrouillées dans cette position par le relais électrique lors de sa présentation en position d'accostage.

Après avoir été placé dans la position d'accostage de la figure 3, le relais électrique 30 est fixé au dispositif selon l'invention au travers du panneau 20.

A cet effet, sur les pattes de fixation 31 percées de trous 33 et 34, ont montées des vis 35 munies de rondelles d'appui et rendues imperdables par vissage dans des manchons 36 formant entretoise et taraudés à leurs extrémités supérieures. Ces manchons 36 sont rapportés, ou solidaires des pattes de fixation 31, et ils permettent l'adaptation d'un relais standard sur le socle objet de l'invention.

Les vis 35 sont ensuite vissées dans les taraudages ou inserts taraudés 5 ou 6 et serrées à un couple prédéterminé, de manière à maintenir fermement le panneau 20 entre le relais 30 et le dispositif selon l'invention, plus précisément entre une extrémité 3 ou 4 et un manchon formant entretoise 36.

Dans la position de fixation du relais de la figure 4, le jeu j précité se retrouve au-dessus du panneau 20 et les pattes élastiques 7a, 7b, 8a, 8b restent maintenues écartées par les faces latérales 30a, 30b du relais électrique 30.

Un joint souple d'étanchéité 37 entre la face supérieure du panneau 20 et la face inférieure du relais 30 portant les fiches 32 est avantageusement prévu pour garantir l'étanchéité de cette interface, quelles que soient les variations d'épaisseur du panneau 20 à l'intérieur d'une plage admissible de variation.

Ce joint souple 37 procure en outre une réaction élastique empêchant la propagation de vibrations susceptibles de desserrer les vis 35 ou d'introduire un jeu indésirable dans les connexions électriques et mécaniques du relais 30 et du dispositif selon l'invention.

Dans le deuxième mode de réalisation de la figure 5, le dispositif formant socle d'enfichage est constitué en deux parties assemblées par collage ou soudage par exemple. La première partie comprend un bloc central 39 et des pattes élastiques d'encliquetage 7 et 8. Le bloc central 39 présente des logements 2 formant connecteurs électriques, comme le corps 1 des figures 1 à 4, mais que ne sont pas représentés pour simplifier le dessin. Les pattes élastiques sont constituées d'une seule pièce mais présentent un évidement dans leur zone centrale.

La deuxième partie constitue un berceau 40 s'étendant entre les deux embouts 3 et 4, dont les taraudages 5 et 6 n'ont pas été représentés par simplification. Le berceau 40 est conformé pour recevoir la première partie du dispositif sur une surface de fond 43 et entre deux surfaces latérales 41 et 42. La surface de fond 43 est destinée à recevoir la première partie du dispositif de façon à réaliser un assemblage par soudage ou collage.

Les deux surfaces latérales 41 et 42 sont destinées à constituer des surfaces d'appui ou de butée pour les pattes 7 et 8, respectivement.

Les embouts 3 et 4 pénètrent dans les évidements de la zone centrale des pattes 7 et 8, et ils y portent une butée 38, visible également sur les figures 1A et 1B. Cette butée 38 est destinée à s'appliquer sur un bord de l'ouverture du panneau 20, de façon à éviter les translations du socle dans le plan du panneau sous l'action des efforts dus aux câbles de connexion électrique avant la mise en place du relais 30. En effet, en cas de translation du socle, l'une des pattes pourrait s'infléchir vers le centre du socle et l'autre patte pourrait alors échapper au panneau. Le socle ne serait alors plus encliqueté dans le panneau. Les butées 38 permettent d'éviter cet inconvénient.

La figure 6 correspond au cas d'une ouverture du panneau 20 susceptible de recevoir une série de dispositifs formant socles d'enfichage de relais, dont un seul est représenté. Pour simplifier les opérations de mise en place des relais dans les socles correspondants, les relais ne sont pas vissés individuellement sur les socles, mais ont enfichés et maintenus en position enfichée au moyen d'un cadre appliqué sur l'ensemble des relais et fixé par deux vis en 48 et 49 par exemple. Ce cadre s'étend sensiblement sur le tour de l'ouverture 50 du panneau 20.

Pour mettre en position correcte les socles 1 dans l'ouverture 50 du panneau 20, des orifices 44 sont prévus, régulièrement espacés dans le panneau 20, de part et d'autre de l'ouverture 50. Les socles 1, dans le troisième mode de réalisation des figures 6 et 7 présentent sur leurs embouts 3 et 4 des pions d'indexage 45 destinés à être insérés dans les orifices 44 au moment de la mise en place des socles dans l'ouverture 50 du panneau 20.

Dans le quatrième mode de réalisation des figures 8 et 9, les dispositifs 1 formant socles selon l'invention présentent des embouts 3, 4 munis de taraudages 5, 6 comme sur les figures 1 à 4.

Le panneau 20 comporte une ouverture 50 munie latéralement de trous oblongs 51, 52 destinés à remplacer les perçages 21, 22, respectivement, de la figure 2. Pour permettre de placer correctement les socles par rapport aux trous oblongs 51, 52, les socles sont munis de pions d'indexage 46 disposés latéralement, dans la rainure d'encliquetage (9, 10 de la figure 1A) c'est-à-dire dans une zone correspondant à l'épaisseur du panneau 20. Les socles étant ainsi mis en place, les relais peuvent y être fixés par vissage à travers les trous oblongs 51, 52.

L'invention supprime les risques de perte de pièces métalliques en prévoyant uniquement l'utilisation de deux pièces importantes : le dispositif précité et un relais 30 équipé de vis imperdables. En outre, la mise en place d'un socle selon l'invention peut être effectuée manuellement, sans utiliser aucun outil, à l'aide d'une poussée dans le sens de la flèche 19 correspondant à une faible force d'insertion.

## Revendications

1. Dispositif formant socle d'enfichage de relais électrique à travers une ouverture d'un panneau (20), du type comportant deux embouts (3, 4) équipés de moyens de solidarisation (5, 6) et disposés de part et d'autre d'un corps (1) muni de logements (2) formant connecteurs électriques femelles, **caractérisé en ce que** le dispositif comporte des pattes (7a, 7b ; 8a, 8b) élastiques d'encliquetage flexibles entre deux positions, dont la première correspond à un retrait élastique des pattes (7a, 7b ; 8a, 8b) vers le centre du corps (1) et dont la deuxième correspond à un écartement entre lesdites pattes (7a, 7b ; 8a, 8b) sensiblement égal à l'écartement de deux faces (30a, 30b) du relais électrique (30) à enficher, et en ce que les moyens de solidarisation (5, 6) équipant les embouts (3, 4) du dispositif coopèrent avec des moyens de solidarisation (35) complémentaires du relais électrique (30) rendus (36) imperdables par rapport audit relais (30).

2. Dispositif selon la revendication 1, **caractérisé en ce que** les pattes élastiques (7a, 7b ; 8a, 8b) présentent un rebord (15) formant bec d'encliquetage disposé en position d'encliquetage avec un jeu (j) prédéterminé par rapport à la face correspondante du panneau (20).

3. Dispositif selon la revendication 1, **caractérisé en ce que** les pattes élastiques (7a, 7b ; 8a, 8b) comportent un plan incliné (13) déterminé pour provoquer le retrait élastique des pattes (7a, 7b ; 8a, 8b) lors de l'insertion du dispositif à travers l'ouverture correspondante du panneau (20).

4. Dispositif selon la revendication 1, **caractérisé en ce que** les pattes élastiques (7a, 7b ; 8a, 8b) sont maintenues écartées en position de verrouillage par le relais électrique (30) lors de la présentation du relais électrique (30) en position d'accostage.

5. Dispositif selon la revendication 1, **caractérisé en ce que** les pattes élastiques (7a, 7b ; 8a, 8b) sont délimitées par des rainures verticales (11) non débouchantes pratiquées dans le corps (1).

6. Dispositif selon la revendication 1, **caractérisé en ce que** des pattes élastiques (7a, 7b ; 8a, 8b) se rejoignent au-dessus d'un embout (3, 4).

7. Dispositif selon la revendication 1, **caractérisé en ce que** les pattes élastiques (7a, 7b ; 8a, 8b) sont évidées au moins partiellement.

8. Dispositif selon la revendication 7, **caractérisé en ce que** l'évidement (16) au moins partiel des pattes élastiques (7a, 7b ; 8a, 8b) est prévu pour le passage d'un manchon (36) formant entretoise, solidaire du relais électrique (30).

9. Dispositif selon la revendication 1, **caractérisé en ce que** le socle est constitué de deux parties assemblées, la première partie comprenant un bloc central (39) et des pattes élastiques d'encliquetage (7, 8), la deuxième partie comprenant un berceau (40) conformé pour recevoir la première partie.

10. Dispositif selon la revendication 9, **caractérisé en ce que** le berceau (40) présente deux surfaces latérales (41, 42) destinées à constituer des surfaces d'appui pour les pattes (7, 8).

11. Dispositif selon la revendication 9, **caractérisé en ce que** le berceau (40) présente une surface de fond (43) destinée à recevoir la première partie, leur fixation réciproque étant assurée par soudage ou collage.

12. Dispositif selon la revendication 1, **caractérisé en ce que** les moyens de solidarisation (5, 6) sont des taraudages ou des inserts taraudés rapportés.

13. Dispositif selon la revendication 1, **caractérisé en ce que** des pions d'indexage sont prévus pour la mise en place du socle dans une ouverture de panneau susceptible de recevoir une série de socles.

14. Dispositif selon la revendication 13, **caractérisé en ce que** les pions d'indexage (45) sont disposés sur les embouts (3, 4) du socle, pour coopérer avec des orifices (44) du panneau (20).

15. Dispositif selon la revendication 13, **caractérisé en ce que** les pions d'indexage (46) sont disposés latéralement, dans une zone correspondant à l'épaisseur du panneau (20), pour coopérer avec des trous oblongs (51, 52) disposés latéralement à l'ouverture (50) du panneau (20).

16. Dispositif selon la revendication 7, **caractérisé en ce que** les embouts (3, 4) pénètrent dans les évidements des pattes (7, 8) et ils y portent une butée (38) destinée à s'appliquer sur un bord de l'ouverture du panneau (20), de façon à éviter des translations du socle dans le plan dudit panneau.

## Patentansprüche

1. Vorrichtung, die den Sockel zum Einstecken eines elektrischen Relais durch eine Öffnung einer Platte (20) hindurch bildet, von der Art, die zwei Ansätze (3, 4) aufweist, die mit Befestigungsmitteln (5, 6) versehen sind und auf beiden Seiten eines Körpers (1) angeordnet sind, der mit Aufnahmen (2) versehen ist, die weibliche elektrische Verbindungsteile bilden, **dadurch gekennzeichnet**, daß die Vorrichtung elastische Klinkenbeine (7a, 7b; 8a, 8b) zur Verrastung umfaßt, die zwischen zwei Stellungen biegbar sind, deren erste einem elastischen Zurückweichen der Klinkenbeine (7a, 7b; 8a, 8b) zur Mitte des Körpers (1) hin entspricht, und deren zweite einem Abstand zwischen den Klinkenbeinen (7a, 7b; 8a, 8b) entspricht, der im wesentlichen gleich dem Abstand zweier Flächen (30a, 30b) des einzusteckenden elektrischen Relais (30) ist, und dadurch, daß die Befestigungsmittel (5, 6), mit denen die Ansätze (3, 4) der Vorrichtung versehen sind, mit komplementären Befestigungsmitteln (35) des elektrischen Relais (30) zusammenwirken, die bezüglich des Relais (30) unverlierbar (36) gemacht sind.

2. Vorrichtung gemäß Anspruch 1, **dadurch gekennzeichnet**, daß die elastischen Klinkenbeine (7a, 7b; 8a, 8b) einen überstehenden Rand/Krempe (15) aufweisen, der eine Rastnase bildet, die in der Einraststellung über ein vorbestimmtes Spiel (j) bezüglich einer entsprechenden Fläche der Platte (20) verfügt.

3. Vorrichtung gemäß Anspruch 1, **dadurch gekennzeichnet**, daß die elastischen Klinkenbeine (7a, 7b; 8a, 8b) eine schräge Ebene (13) aufweisen, die dazu bestimmt ist, das elastische Zurückweichen der Klinkenbeine (7a, 7b; 8a, 8b) bei dem Einführen der Vorrichtung durch die entsprechende Öffnung der Platte (20) hervorzurufen.

4. Vorrichtung gemäß Anspruch 1, **dadurch gekennzeichnet**, daß die elastischen Klinkenbeine (7a, 7b; 8a, 8b) während der Anordnung des elektrischen Relais (30) in der Andockstellung durch das Relais (30) in der Verriegelungsstellung beabstandet gehalten werden.

5. Vorrichtung gemäß Anspruch 1, **dadurch gekennzeichnet**, daß die elastischen Klinkenbeine (7a, 7b; 8a, 8b) durch in dem Körper (1) angebrachte, nicht durchgehende, vertikale Einschnitte (11) begrenzt werden.

6. Vorrichtung gemäß Anspruch 1, **dadurch gekennzeichnet**, daß die elastischen Klinkenbeine (7a, 7b; 8a, 8b) sich oberhalb eines Ansatzes (3, 4) treffen.

7. Vorrichtung gemäß Anspruch 1, **dadurch gekennzeichnet**, daß die elastischen Klinkenbeine (7a, 7b; 8a, 8b) zumindest teilweise mit einer Aussparung versehen sind.

8. Vorrichtung gemäß Anspruch 7, **dadurch gekennzeichnet**, daß die zumindest teilweise Aussparung (16) der elastischen Klinkenbeine (7a, 7b; 8a, 8b) für den Durchtritt einer eine Abstandshülse bildenden Muffe (36) vorgesehen ist, die mit dem elektrischen Relais (30) fest verbunden ist.

9. Vorrichtung gemäß Anspruch 1, **dadurch gekennzeichnet**, daß der Sockel aus zwei zusammengesetzten Teilen besteht, wobei der erste Teil einen zentralen Block (39) und elastische Klinkenbeine (7, 8) zur Verrastung umfaßt, und der zweite Teil einen zur Aufnahme des ersten Teils angepaßten Träger (40) umfaßt.

10. Vorrichtung gemäß Anspruch 9, **dadurch gekennzeichnet**, daß der Träger (40) zwei Seitenflächen (41, 42) aufweist, die dazu bestimmt sind, die Anlageflächen für die Klinkenbeine (7, 8) zu bilden.

11. Vorrichtung gemäß Anspruch 9, **dadurch gekennzeichnet**, daß der Träger (40) eine Bodenfläche (43) aufweist, die dazu bestimmt ist, den ersten Teil aufzunehmen, wobei ihre wechselseitige Befestigung durch Löten oder Kleben sichergestellt wird.

12. Vorrichtung gemäß Anspruch 1, **dadurch gekennzeichnet**, daß die Befestigungsmittel (5, 6) Gewindebohrungen oder mit Innengewinden versehene angebrachte Einsätze sind.

13. Vorrichtung gemäß Anspruch 1, **dadurch gekennzeichnet**, daß Positioniernippel zur Plazierung des Sockels in einer Plattenöffnung vorgesehen sind, die in der Lage ist, eine Reihe von Sockeln aufzunehmen.

14. Vorrichtung gemäß Anspruch 13, **dadurch gekennzeichnet**, daß die Positioniernippel (45) auf den Ansätzen (3, 4) des Sockels angeordnet sind, um mit den Öffnungen (44) der Platte (20) zusammenzuwirken.

15. Vorrichtung gemäß Anspruch 13, **dadurch gekennzeichnet**, daß die Positioniernippel (46) seitlich in einem der Breite der Platte (20) entsprechenden Bereich angeordnet sind, um mit länglichen Löchern (51, 52) zusammenzuwirken, die seitlich von der Öffnung (50) der Platte (20) angeordnet sind.

16. Vorrichtung gemäß Anspruch 7, **dadurch gekennzeichnet**, daß die Ansätze (3, 4) in die Aussparungen der Klinkenbeine (7, 8) eindringen und daß sie dort einen Anschlag (38) tragen, der dazu bestimmt ist, an einem Rand der Öffnung der Platte (20) zur Anlage zu kommen, so daß Verschiebungen des Sockels in der Ebene der Platte verhindert werden.

## Claims

1. A device forming a socket for plugging in electrical relays through an opening in a panel (20), of the type comprising two end pieces (3, 4) equipped with connection means (5, 6) and arranged on either side of a body (1) provided with housings (2) which form female electrical connectors, **characterised in that** the device comprises elastic catch lugs (7a, 7b; 8a, 8b) which are flexible between two positions, the first of which corresponds to elastic withdrawal of the lugs (7a, 7b; 8a, 8b) towards the centre of the body (1) and the second of which corresponds to movement apart between said lugs (7a, 7b; 8a, 8b) which is substantially equal to the movement apart of two faces (30a, 30b) of the electric relay (30) to be plugged in, and in that the connection means (5, 6) fitted on the end pieces (3, 4) of the device cooperate with complementary connection means (35) for the electric relay (30) which are made (36) captive relative to said relay (30).

2. A device according to Claim 1, **characterised in that** the elastic lugs (7a, 7b; 8a, 8b) have a flange (15) forming a catch projection arranged in the catch position with a predetermined play (j) relative to the corresponding face of the panel (20).

3. A device according to Claim 1, **characterised in that** the elastic lugs (7a, 7b; 8a, 8b) comprise a given inclined plane (13) to cause elastic withdrawal of the lugs (7a, 7b; 8a, 8b) upon the insertion of the device through the corresponding opening in the panel (20).

4. A device according to Claim 1, **characterised in that** the elastic lugs (7a, 7b; 8a, 8b) are held apart in the locking position by the electric relay (30) upon presentation of the electric relay (30) in the "docking" position.

5. A device according to Claim 1, **characterised in that** the elastic lugs (7a, 7b; 8a, 8b) are defined by non-open-ended vertical grooves (11) formed in the body (1).

6. A device according to Claim 1, **characterised in that** the elastic lugs (7a, 7b; 8a, 8b) join above an end piece (3, 4).

7. A device according to Claim 1, **characterised in that** the elastic lugs (7a, 7b; 8a, 8b) are recessed out at least in part.

8. A device according to Claim 7, **characterised in that** the at least partial recessing (16) of the elastic lugs (7a, 7b; 8a, 8b) is provided for a sleeve (36) forming a spacer to pass through, which sleeve is integral with the electric relay (30).

9. A device according to Claim 1, **characterised in that** the socket is formed of two assembled parts, the first part comprising a central block (39) and elastic catch lugs (7, 8), the second part comprising a cradle (40) shaped to receive the first part.

10. A device according to Claim 9, **characterised in that** the cradle (40) has two lateral surfaces (41, 42) intended to form bearing surfaces for the lugs (7, 8).

11. A device according to Claim 9, **characterised in that** the cradle (40) has a bottom surface (43) intended to receive the first part, the mutual fixing thereof being ensured by welding or gluing.

12. A device according to Claim 1, **characterised in that** the connection means (5, 6) are internal threads or attached threaded inserts.

13. A device according to Claim 1, **characterised in that** indexing pins are provided for positioning the socket in an opening in the panel which is able to receive a series of sockets.

14. A device according to Claim 13, **characterised in that** the indexing pins (45) are arranged on the end pieces (3, 4) of the socket, to cooperate with orifices (44) in the panel (20).

15. A device according to Claim 13, **characterised in that** the indexing pins (46) are arranged laterally, in a zone corresponding to the thickness of the panel (20), to cooperate with oblong holes (51, 52) arranged laterally to the opening (50) of the panel (20).

16. A device according to Claim 7, **characterised in that** the end pieces (3, 4) penetrate into the recesses in the lugs (7, 8) and they bear there a stop (38) intended to be applied to an edge of the opening of the panel (20), so as to avoid translation of the socket in the plane of said panel.
